# EUROPÄISCHE PATENTSCHRIFT

(11) **EP 0 602 357 B1**
(45) Veröffentlichungstag und Bekanntmachung des Hinweises auf die Patenterteilung: **06.08.1997**
(21) Anmeldenummer: 93117448.6
(22) Anmeldetag: 28.10.1993
(51) Int. Cl.: F04C 15/00, F04C 2/18

(54) **Zahnradpumpe**
Gear pump
Pompe à engrenages

(30) Priorität: 16.12.1992 DE 9217162 U
(43) Veröffentlichungstag der Anmeldung: 22.06.1994
(73) Patentinhaber: MAAG PUMP SYSTEMS AG, CH-8005 Zürich (CH)
(72) Erfinder: Stehr, Roger, CH-8180 Bülach (CH); Boelsterli, Urs, CH-8303 Bassersdorf (CH)
(74) Vertreter: Troesch Scheidegger Werner AG

(56) Entgegenhaltungen:
- DE-A- 4 125 128
- GB-A- 2 202 005
- US-A- 3 976 405
- US-A- 4 293 291
- US-A- 4 336 213

## Beschreibung

Die vorliegende Erfindung betrifft eine Zahnradpumpe nach dem Oberbegriff von Anspruch 1. Es ist bekannt, bei Zahnradpumpen der genannten Art aus dem Gehäuse nach aussen geführte Rotorwellen mittels Labyrinthdichtungen abzudichten.

So ist es aus der US-PS 4 336 213 bekannt, die Welle des einen Rotors zu Antriebszwecken nach aussen zu führen. Hierzu wird einer der beiden Lagerdeckel, worunter gemeinhin, in Richtung der Rotorachsen betrachtet, der axiale Gehäuseabschluss verstanden wird, der üblicherweise an der Zentralpartie des Gehäuses festgeschraubt wird, zweiteilig ausgebildet. Die den Deckel axial durchgreifende Welle tritt in ein separates Lager- und Dichtungsteil ein, das sowohl Lagerfunktion wie auch Dichtungsfunktion hat. Die Aufnahmebohrung für die Welle am Lager-/Dichtungsteil weist eine Labyrinthdichtung auf, d.h. eine hydrodynamische Dichtung. Dieser Aufbau ist in mehrfacher Hinsicht nachteilig:
a) Das genannte Lager-/Dichtungsteil bzw. seine Aufnahmebohrung für die Welle wirkt einerseits als Lagerschale, anderseits mit der Labyrinthdichtung als Dichtungselement über seinen ganzen Axialabschnitt. Es ist in sehr vielen der gängigen Einsatzarten oder Konstruktionen von Zahnradpumpen äusserst problematisch, die Lagerschalen für die Rotoren mit den für eine Labyrinthdichtung notwendigen Nuten zu versehen, z.B. aus Gründen der damit nachhaltig erhöhten Flächenbeanspruchung der schraubenförmigen Kontaktfläche der Lagerschale.
b) Offenbar weil die Fertigung der Lager-/Dichtungsfläche mit integrierter Labyrinthdichtung als derart problematisch betrachtet wird, dass hierfür ein separates Teil als Rotationskörper vorgesehen wird, welches einer relativ leichten Bearbeitung zugänglich ist, wird in Kauf genommen, dass sowohl der Lagerdeckel am Zentralgehäuse dichtend zu befestigen ist mit der Notwendigkeit einer entsprechenden Anzahl von Befestigungsankern, und dass zusätzlich das zylindrische Lager-/Dichtungsteil im Lagerdeckel mit weiteren Befestigungsorganen zu montieren ist, und dass zusätzliche Flächen, nämlich zwischen dem Lager-/Dichtungsteil und dem Lagerdeckel, abzudichten sind.

Aus der US-A 4 293 291 ist es bekannt, eine nach aussen geführte Rotorwelle einer Zahnradpumpe erst mittels eines Rollenlagers zu lagern und axial anschliessend eine Dichtungsanordnung im Gehäusedeckel vorzusehen, welche einen elastischen Gleitring umfasst.

Gemäss der US-A 3 976 405 ist der eine betrachtete Zahnradpumpenrotor am einen der Gehäusedeckel drehgelagert, ebenso am gegenüberliegenden, dort aber durch einen Lagereinsatz nach aussen durchgeführt. Zwischen Zahnrad und Durchführungslager am erwähnten Gehäusedeckel wirkt eine Dichtungsanordnung zwischen Gehäuse und durchgeführter Rotorwelle und verhindert, dass Fördermedium axial gegen das Durchführungslager austritt.

Aus der GB-A 2 202 005 ist es bekannt, die Welle eines Zahnradpumpenrotors durch das Pumpengehäuse nach aussen durchzuführen und dabei eine kombinierte Dichtung vorzusehen. Sie umfasst eine Labyrinthdichtung, eingearbeitet in einen ringförmigen Einsatz im Gehäuse, welcher einer elastischen Lippendichtung folgt. Es folgt, axial anschliessend, eine komplizierte Dichtungsanordnung in einem Gehäuse, welches im Bereich der Wellendurchführung am Deckel des Gehäuses festgeschraubt ist.

Aus der DE-OS 4 125 128 ist schliesslich eine Zahnradpumpe eingangs genannter Art bekannt. Die nach aussen durchgeführte Welle eines der Zahnradpumpenrotoren ist, axial nach aussen fortschreitend, erst im Pumpengehäuse gleitgelagert und durchdringt anschliessend die Seitenwand des Pumpengehäuses. Daran ist eine Entlastungszone vorgesehen. Auf die Seitenwand des Pumpengehäuses ist ein Dichtgehäuse aufgesetzt, in dem weitere Dichteinrichtungen für die nach aussen durchgeführte Antriebswelle angeordnet sind. Im Dichtgehäuse ist eine Leckzone vorgesehen, anschliessend eine als Fördergewinde ausgebildete erste Labyrinthdichtung, dann eine als Ringnut ausgebildete Zwischenzone, eine weitere als Fördergewinde ausgebildete Labyrinthdichtung sowie ein Sammelraum mit einem Ablass. Im Anschluss an den Sammelraum ist im Dichtgehäuse eine Ringnut vorgesehen mit einem Dichtring. Weiter ist im Dichtgehäuse eine Ringkammer ausgebildet, in welcher ein Sperrmedium aufgenommen wird. Auf dem auf der Seitenwand des Gehäuses bzw. dem Gehäusedeckel aufmontierten Dichtgehäuse ist weiter, axial aussen, ein Flansch montiert, mit einer als Dichtgewinde ausgebildeten weiteren Labyrinthdichtung, die den Austritt des Sperrmediums in die Umgebung verhindert.

Bei dieser Zahnradpumpe sind Gleitlagerbereiche und axial nach aussen anschliessende Dichtungen funktionell klar getrennt. Nachteilig daran ist aber das Dichtgehäuse und der anschliessende Flansch, womit im eingangs erwähnten Sinne bearbeitungsintensive Dichtflächen zwischen Seitenwand bzw. Gehäusedeckel und Dichtgehäuse einerseits und zwischen Dichtgehäuse und Flansch anderereits vorzusehen sind.

Es ist Aufgabe der vorliegenden Erfindung, an einer Pumpe letztgenannter Art, den erwähnten Nachteil zu beheben.

Dies wird durch deren Ausbildung nach dem kennzeichnenden Teil von Anspruch 1 erreicht.

Dadurch, dass das Lager der Welle, wie bei der Pumpe gemäss der DE-OS 4 125 128, in einem separaten Lagerabschnitt axial innen angeordnet ist und die Dichtung axial an den Lagerabschnitt anschliesst, wird eine klare Funktionstrennung von Wellenlagerung und Dichtungsfunktion erreicht, so dass die Lagerschalen ohne Beeinträchtigung durch ein Nutprofil ausgelegt werden können und andererseits die Dichtung ausschliesslich ihren inhärenten Funktionen entsprechen kann.

Entgegen der gängigen Annahme, dass eine Labyrinthdichtung aufgrund ihrer diffizilen Formgestaltung an einem eigens dafür vorgesehenen Teil vorzusehen sei, womit aber die obgenannten Probleme bezüglich Montageaufwand und Dichtungsflächen in Kauf genommen werden, ist die Labyrinthdichtung erfindungsgemäss direkt in die Wandung der Wellenaufnahmeöffnung am Gehäusedeckel eingearbeitet.

Wird dabei angestrebt, beispielsweise aus Gründen des Verschleisses, die Labyrinthdichtungsschalen aus einem anderen Material, beispielsweise aus Keramik oder Sonderstahl, zu fertigen und nicht aus demselben Material wie den Gehäusedeckel, so wird gemäss Anspruch 2 vorgeschlagen, in die Wellenaufnahmeöffnung am Gehäusedeckel durch Verpressen, Verschweissen oder Verkleben eine Büchse mit der Labyrinthdichtung vorzusehen. Anderenfalls wird nach dem Anspruch 3 eine besonders einfache Lösung dadurch erreicht, dass die Labyrinthdichtung direkt in die Wandung der Wellenaufnahmeöffnung am Gehäusedeckel eingearbeitet ist.

Durch Ausbildung der Zahnradpumpe nach Anspruch 4 kann weiter die Wirkung der Labyrinthdichtung dem jeweils geförderten Medium angepasst werden.

Eine weitere bevorzugte Ausführungsvariante zeichnet sich nach dem Wortlaut von Anspruch 5 aus. Durch Ausbildung des Gehäuseabschlusses als eine Platte, worin sowohl Labyrinthdichtung wie auch Lagerabschnitt untergebracht sind, wird nämlich die Anzahl abzudichtender Flächen weiter reduziert und die Flexibilität z.B. bezüglich Revisionen weiter erhöht.

Die Erfindung ist anschliessend anhand von in der Zeichnung gezeigten Ausführungsbeispielen erläutert. Es zeigen:
Fig. 1 schematisch einen Längsteilschnitt einer ersten Ausführungsform mit der Zahnradpumpe im Bereich der Wellendurchführung;
Fig. 2 eine weitere Ausführungsform der Wellendurchführung in einer der Figur 1 entsprechenden Darstellung, und
Fig. 3 eine weitere Ausführungsform der erfindungsgemässen Wellendurchführung in einer den Figuren 1 bzw. 2 entsprechenden Darstellung.

Die Zahnradpumpe, die in ihren Einzelheiten nicht gezeigt ist, weist gemäss Fig. 1 ein zentrales Gehäuseteil 9 auf, an das stirnseitig ein laterales Gehäuseteil 91 mittels Schraubenbolzen 25 angesetzt ist. Innerhalb des Gehäuses laufen die als kämmende Zahnräder ausgebildeten Rotoren 3 um, von denen einer mittels der Welle 5 angetrieben ist. Das laterale Gehäuseteil 91 ist mit einer Öffnung 27 für die Durchführung der Welle 5 des Rotors 3 versehen, die einen Lagerabschnitt mit Lagerschalen 29 für die Welle 5 bildet. Axial auf dem lateralen Gehäuseteil 91 ist der Gehäusedeckel 7 mittels Schraubenbolzen 11 befestigt, welcher eine entsprechende Bohrung 31 für die Welle 5 mit einem Dichtungsabschnitt definiert. In die Bohrung 31 für die Welle 5 ist eine Büchse 33 eingelassen. Die Büchse 33 aus einem vom Material des Gehäusedeckels 7 abweichenden Werkstoff, beispielsweise aus Keramik, weist an ihrer Innenseite die Labyrinthdichtung 21 auf, wie gestrichelt dargestellt vorzugsweise ausgebildet als Gewindewellendichtung. Die Büchse 33 ist in der Bohrung 31 des Gehäusedeckels 7 unlösbar verankert, z.B. stoffschlüssig oder kraftschlüssig festgelegt.

Durch die erfindungsgemässe Wellendurchführung sind, verglichen mit vorbekannten Ausführungen, der Lagerabschnitt 27,29 und der Dichtungsabschnitt 21,31 konstruktiv und funktionell getrennt. Dies ermöglicht den Einsatz von optimal auf die jeweilige Funktion (Lagern oder Dichten) abgestimmten Werkstoffen. Eine Flächendichtung muss nur zwischen dem Gehäusedeckel 7 und dem Gehäuseteil 91 sichergestellt sein. Das Problem derartiger Dichtungsflächen zwischen Büchse 33 und Gehäusedeckel 7 entfällt.

In Fig. 2 ist eine weitere bevorzugte und vereinfachte Wellendurchführung dargestellt, bei welcher, ausgehend von der Ausführungsform nach Fig. 1, die Labyrinthdichtung 21 direkt in den Gehäusedeckel 7 bzw. dessen Bohrung eingearbeitet ist.

Wie in Fig. 1 und 2 bei 35 dargestellt, weist der Gehäusedeckel 7 vorteilhafterweise ein Kanalsystem 35 für ein Kühlmedium auf, das vorzugsweise, wie dargestellt, mit einer Abschlussplatte 35a verschlossen ist.

Damit kann die Wirkung der Labyrinthdichtung optimal an das jeweilige geförderte Material angepasst werden.

Bei einer weiteren Vereinfachung nach Fig. 3, bei der auch die Fläche zwischen Gehäusedeckel 7 und Gehäuseteil 91 nach den Figuren 1,2 entfällt, ist in Fig. 3 dargestellt: In einer einteiligen Abschlussplatte 7a, die mittels Schraubenbolzen 11a am Gehäuseteil 9 verankert ist, sind sowohl Labyrinthdichtung 21 wie auch die Lagerschalen 29 des Lagerabschnittes angeordnet.

## Patentansprüche

1. Zahnradpumpe mit einem Gehäuse und einem stirnseitigen Gehäuseabschluss, bei der mindestens eine der Rotorwellen durch den Gehäuseabschluss mit einem Lager und einer Labyrinthdichtung nach aussen geführt ist, wobei das Lager (29) der Welle (5) mit einem separaten Lagerabschnitt (27,29) des Gehäuseabschlusses (7,91) axial innen angeordnet ist und die Labyrinthdichtung (21) axial nach aussen an den Lagerabschnitt anschliesst, dadurch gekennzeichnet, dass der stirnseitige Gehäuseabschluss aus einem mit dem Gehäuse (9) mittels Schraufbolzen (25) verschrauften Gehäuseteil (91) mit dem Lagerabschnitt (29) und einem mit diesem verbundenen Gehäusedeckel (7) mit der Labyrinthdichtung (21) besteht.

2. Zahnradpumpe nach Anspruch 1, dadurch gekennzeichnet, dass in eine Bohrung (31) des Gehäusedeckels (7) eine Büchse eingelassen, wie eingeschweisst, eingeklebt oder eingepresst ist, und die Labyrinthdichtung (21) an deren Innenseite eingearbeitet ist.

3. Zahnradpumpe nach Anspruch 1, dadurch gekennzeichnet, dass die Labyrinthdichtung (21) in eine Bohrung im Gehäusedeckel (7) direkt eingearbeitet ist.

4. Zahnradpumpe nach einem der Ansprüche 1 bis 3, dadurch gekennzeichnet, dass im Gehäusedeckel (7) ein Kanalsystem für ein Kühlmedium vorgesehen ist, vorzugsweise in Form nach aussen offener Nuten (35) mit Abschlussplatte (35a).

5. Zahnradpumpe nach einem der Ansprüche 1 bis 4, dadurch gekennzeichnet, dass sowohl Lagerabschnitt (29) wie auch Labyrinthdichtung (21) in einer Gehäuseabschlussplatte (40) angeordnet sind.

6. Zahnradpumpe nach einem der Ansprüche 1 bis 5, dadurch gekennzeichnet, dass die Labyrinthdichtung (21) als Gewinde-Dichtung ausgebildet ist.

## Claims

1. Gear pump with a casing and a frontal casing closure in which at least one of the rotor shafts is guided to the outside through the casing closure with a bearing and a labyrinth seal, where the bearing (29) of the shaft (5) together with a separate bearing section (27, 29) of the casing closure (7, 91) is arranged axially on the inside and the labyrinth seal (21) is adjacent to the bearing part axially on the outside, characterised in that the frontal casing closure comprises a casing part (91) screwed to the casing (9) by screw bolts (25) with the bearing section (29) and a casing cover (7) connected to the latter with the labyrinth seal (21).

2. Gear pump according to claim 1, characterised in that in a hole (31) in the casing cover (7) is let a bush by welding, gluing or pressing and the labyrinth seal (21) is worked on its inside.

3. Gear pump according to claim 1, characterised in that the labyrinth seal (21) is worked directly in a hole in the casing cover (7).

4. Gear pump according to any of claims 1 to 3, characterised in that in the casing cover (7) is provided a channel system for a coolant, preferably in the form of grooves (35) open to the exterior with a closure plate (35a).

5. Gear pump according to any of claims 1 to 4, characterised in that both the bearing part (29) and the labyrinth seal (21) are arranged in a casing closure plate (40).

6. Gear pump according to any of claims 1 to 5, characterised in that the labyrinth seal (21) is formed as a threaded seal.

## Revendications

1. Pompe à engrenages comportant un carter et une extrémité de carter située côté frontal, dans laquelle l'un au moins des arbres de rotors est guidé vers l'extérieur à travers l'extrémité de carter pourvue d'un palier et d'un joint-labyrinthe, étant précisé que le palier (29) de l'arbre (5) est disposé à l'intérieur, axialement, avec une section de palier séparée (27, 29) de l'extrémité de carter (7, 91), et que le joint-labyrinthe (21) fait suite à la section de palier axialement vers l'extérieur, caractérisée en ce que l'extrémité de carter située côté frontal se compose d'un élément de carter (91) qui est vissé au carter (9) à l'aide de tiges filetées (25) et qui comporte la section de palier (29), et d'un couvercle de carter (7) qui est relié à l'élément de carter (91) et qui comporte le joint-labyrinthe (21).

2. Pompe à engrenages selon la revendication 1, caractérisée en ce qu'une douille est placée, par exemple soudée, collée ou enfoncée, dans un perçage (31) du couvercle de carter (7) et le joint-labyrinthe (21) est usiné sur le côté intérieur de la douille.

3. Pompe à engrenages selon la revendication 1, caractérisée en ce que le joint-labyrinthe (21) est usiné directement dans un perçage du couvercle de carter (7).

4. Pompe à engrenages selon l'une des revendications 1 à 3, caractérisée en ce qu'un système de conduits est prévu pour un agent de refroidissement dans le couvercle de carter (7), de préférence sous la forme de rainures (35) ouvertes vers l'extérieur, avec une plaque d'extrémité (35a).

5. Pompe à engrenages selon l'une des revendications 1 à 4, caractérisée en ce que la section de palier (29) et le joint-labyrinthe (21) sont disposés tous les deux dans une plaque d'extrémité de carter (40).

6. Pompe à engrenages selon l'une des revendications 1 à 5, caractérisée en ce que le joint-labyrinthe (21) est conçu comme un joint d'étanchéité fileté.
